# EUROPÄISCHE PATENTSCHRIFT

(11) **EP 1 183 460 B1**
(45) Veröffentlichungstag und Bekanntmachung des Hinweises auf die Patenterteilung: **02.11.2005**
(21) Anmeldenummer: 01919135.2
(22) Anmeldetag: 22.02.2001
(51) Int. Cl.: F02M 61/20, F02M 63/00, F02M 57/02, F02M 45/10, F02M 59/36, F02M 59/46, F02M 45/02, F02M 45/04, F02M 45/08

(54) **EINSPRITZEINRICHTUNG MIT EINEM AKTOR ZUR NADELHUBSTEUERUNG**
INJECTION DEVICE COMPRISING AN ACTUATOR FOR CONTROLLING THE NEEDLE STROKE
DISPOSITIF D'INJECTION A ELEMENT D'ACTIONNEMENT SERVANT A LA COMMANDE DE LA COURSE D'UN POINTEAU

(30) Priorität: 15.03.2000 DE 10012552
(43) Veröffentlichungstag der Anmeldung: 06.03.2002
(73) Patentinhaber: ROBERT BOSCH GMBH, 70442 Stuttgart (DE)
(72) Erfinder: RODRIGUEZ-AMAYA, Nestor, 70372 Stuttgart (DE); POTSCHIN, Roger, 74336 Brackenheim (DE); PROJAHN, Ulrich, 71229 Leonberg (DE)
(74) Vertreter: Hörschler, Wolfram Johannes
(86) Internationale Anmeldenummer: PCT/DE2001/000677
(87) Internationale Veröffentlichungsnummer: WO 2001/069076

(56) Entgegenhaltungen:
- EP-A- 0 823 549
- WO-A-99/04160
- DE-A- 4 118 236
- US-A- 5 823 161

## Beschreibung

### Technisches Gebiet

Die Erfindung bezieht sich auf eine Einspritzeinrichtung mit einem Aktor zur Nadelhubsteuerung, um einen variablen Öffnungsdruck der Düsennadel zu realisieren. Einspritzeinrichtungen dieser Art werden bevorzugt an Kraftstoffeinspritzeinrichtungen an Brennkraftmaschinen von Kraftfahrzeugen eingesetzt.

### Stand der Technik

Aus EP 0 823 549 A2 ist ein Injektor für eine Einspritzanlage an Brennkraftmaschinen bekannt. Im Injektorgehäuse gemäß dieser technischen Lösung sind zwei hintereinander liegende Steuerventile angeordnet, die durch einen Magneten angesteuert werden. Die Ansteuerung eines der beiden Ventile zieht zwangsweise die Betätigung des weiteren Ventils nach sich. Der Vorteil dieser Lösung ist die Druckausgeglichenheit des Nadelsteuerventils in allen Betriebszuständen; der Nachteil dieser Lösung ist darin zu erblicken, dass eine Entkopplung der Hubvorgänge der beiden hintereinander geschalteten Ventile mit der Lösung gemäß EP 0 823 549 A2 nicht möglich ist. Dies wiederum beschränkt die Möglichkeiten der Einflussnahme auf den Einspritzdruckverlauf erheblich. Mit der Lösung gemäß EP 0 823 549 A2 ist eine Anpassung des Einspritzdruckverlaufs an individuelle Erfordernisse bestimmter Brennkraftmaschinenauslegungen schwer realisierbar.

Aus US 5,823,161 ist ein Kraftstoffeinspritzventil bekannt, welches in einer Ausführungsform zwei Steuerventile aufweist, die ablaufseitig mit Bereichen niedrigeren Druckniveaus verbunden sind. Diese Anordung entspricht einen Gegenstand nach Anspruch 1, erster Teil

### Darstellung der Erfindung

Durch die Ansteuerung der Steuerventile im Injektor durch einen Piezoaktor lassen sich unter Vermeidung von Bauraum beanspruchenden Magnetventilen mit tels Piezoaktoren sehr schnelle Ventilschaltzeiten erzielen. Dies wirkt sich besondres positiv bei höheren Drehzahlen aus, bei denen die zur Verbrennung zur Verfügung stehende Zeitspanne ohnehin immer geringer wird und die genaue Formung des Einspritzdruckverlaufes den Ablauf der Verbrennung maßgeblich beeinflußt. Ein weiterer Vorteil ist die durch die Verwendung eines Piezoaktors erzielbare wesentliche kompaktere Bauform, die durch eine desaxiale Anordnung von Steuerventil und Aktor möglich wird. Damit steht für die geometrische Auslegung einer solcher Art beschaffene Injektors eine größere Gestaltungsfreiheit offen.

Die Entkopplung der beiden im Injektorgehäuse vorgesehenen Steuerventile voneinander gestattet ferner, die Bauteile kostengünstiger herzustellen. Es entsteht keine Addition von Fertigungstoleranzen, so daß die Herstelltoleranzen tendenziell aufgeweitet werden können, was die Herstellkosten der Bauteile günstig beeinflußt. Durch die Aufweitung der Herstelltoleranzen lassen sich ferner in einem Fertigungslos die Streuungsbreite der einzelnen Exemplar eines Injektors verringern. Die Leckageverluste während des Einspritzvorganges werden vollständig unterdrückt; es tritt lediglich während der Druckaufbauphase - wenn die Düsennadel geschlossen bleiben soll - ein Leckageverlust auf.

Die Einspritzeinrichtung gemäß der vorliegenden Erfindung läßt eine Variation des Öffnungsdruckes der Düsennadel für die Voreinspritzeinphase, die Haupteinspritzphase und gegebenenfalls für eine erforderliche Nacheinspritzphase zu. Eine Nacheinspritzung bei erhöhtem Druckniveau ist durch das Durckausgleichssystsem an einem der beiden Steuerventile möglich. Je nach Ausführung eines Drosselelementes, welches einem die Düsennadel beaufschlagenden Düsennadelfederraum zugeordnet ist, läßt sich der gegen Ende der Haupteinspritzung bei weiterer Ansteuerung eines der beiden Steuerventile einstellende absolute Höchstdruck, sowie der Verlauf der Drucksteigerung bis zum Höchstwert, gezielt vorgeben.

### Zeichnung

Anhand der Zeichnung wird die Erfindung nachstehend näher erläutert.

Es zeigt:
- Fig. 1: eine generelle Prinzipskizze der Aktoransteuerung zweier Steuerventile eines Injektors,
- Fig. 2: die Zusammenschau des Aktorhubes des Druckverlaufes im Kopplungsraum, der Hubwege der beiden Steuerventile, des Einspritzdruckverlaufes und des Hubverlaufes an der Düsennadel mit Nacheinspritzung, jeweils aufgetragen über die Zeitachse,
- Fig. 3: den sich ergebenden variablen Düsenöffnungsdruck bei entsprechender Betätigung eines der Steuerventile,
- Fig. 4: ein Querschnitt durch das Injektorgehäuse,
- Fig. 5: eine vergrößerte Darstellung der Steuerventile, eingelassen ins Injektorgehäuse, sowie eine vergrößerte Darstellung eines Ausgleichsystemes an einem der beiden Steuerventile und
- Fig. 6: einen Längsschnitt durch das Injektorgehäuse.

### Ausführungsvarianten

Fig. 1 zeigt eine generelle Prinzipskizze einer Aktoransteuerung zweier Steuerventile eines Injektors.

Aus der schematisch gehaltenen Prinzipskizze geht hervor, daß ein Pumpraum 1 eines Injektors über einen Kolbendruck beaufschlagbar ist, so daß einem in die Steuerkammer 4 einer Düsennadel 5 mündende Hochdruckleitung 3 mit unter hohem Druck stehendem Kraftstoff versorgt wird. Im Injektorgehäuse ist die Düsennadel 5 bewegbar gelagert, die über einen Düsenfederraum 7 druckbeaufschlagbar ist. Vom Düsennadelfederraum 7 zweigt ein Drosselelement 8 ab, über welches Kraftstoff in einen Niederdruckraum 9 - beispielsweise einen Vorratstank - abströmt.

Der Hochdruckleitung 3 sind zwei Steuerventile 11, 12 zugeordnet, die über einen Kopplungsraum 15 - hier schematisch als Linienzug 15 wiedergegeben - miteinander in Verbindung stehen. Jedem der beiden Steuerventile 11 bzw. 12 ist ein separater Kraftspeicher 13 bzw. 14 zugeordnet, über den die Betätigungsdrücke der beiden Steuerventile 11 bzw. 12 einstellbar sind. Der Rücklauf vom Kraftstoff zum Niederdruckraum 9 vom ersten Steuerventil 11 erfolgt über eine Rücklaufleitung; der Rücklauf vom zweiten Steuerventil 12 erfolgt über eine in den Düsennadelfederraum 7 mündende Leitung, via Drosselelement 8 in den Niederdruckraum 9.

Fig. 2 zeigt in Zusammenschau den Aktorhub, den Druckverlauf im Kopplungsraum, die Hubwegverläufe vom ersten und zweiten Steuerventil, den sich einstellenden Einspritzdruckverlauf bei verschiedenen Öffnungsdrucken an den Steuerventilen, sowie den Verlauf des Düsennadelhubes, jeweils aufgetragen über der Zeitachse.

Der Verlauf des Aktorhubweges 16 ist über der Zeitachse wiedergegeben und läßt sich im wesentlichen in eine erste Hubphase, die der Voreinspritzung entspricht, eine längerandauernde Haupteinspritzphase sowie eine kürzere, sich an die Haupteinspritzphase anschließende Nacheinspritzphase einteilen.

Dementsprechend stellt sich im Kupplungsraum 15 ein Druckverlauf 17 ein; die verschiedenen Kurven 17.1, 17.2 sowie 17.3 stellen die Öffnungsdruckkurven für jeweils unterschiedliche Öffnungsdrücke am ersten bzw. zweiten Steuerventil 11 bzw. 12 dar.

Die Hubwegverläufe am ersten Steuerventil 11 sowie am zweiten Steuerventil 12 sind in den Kurvenzügen 18 bzw. 19 wiedergegeben. Aus dem Verlauf des Ventilhubweges am ersten Steuerventil 11 geht hervor, daß dieses sowohl die Voreinspritzung als auch die Grundlast der Haupt- und Nacheinspritzungsphase trägt. Dahingegen trägt das zweite Steuerventil 12 zur Druckerhöhung während der Voreinspritzphase bei, sowie durch den beispielsweise mit 17.3 bezeichneten Hubverlauf zur Druckerhöhung während der Haupteinspritzphase. Der Zeitpunkt der Betätigung des zweiten Steuerventiles 12 kann individuell entsprechend der Öffnungsdrücke 17.1, 17.2, 17.3 vorgewählt werden, so daß der im Diagramm 20 wiedergegebene Einspritzdruckverlauf individuell beeinflußt werden kann.

Neben einem mit Bezugszeichen 20.1 indentifizierten ersten Druckverlauf kann auch eine später einsetzende Steigerung des Einspritzdruckes gemäß des zweiten Einspritzdruckverlaufes 20.2 vorgegeben werden. Damit läßt sich einer Vielzahl von Anwendungsfällen Rechnung tragen, da neben den hier beispielhaft herausgegriffenen Druckverläufen auch beliebige andere Druckverläufe 20 des Einspritzdruckes realisierbar sind. Durch den Öffnungsdruckverlauf 17.3 am zweiten Steuerventil 12 kann beispielsweise das Einsetzen der Einspritzdrucksteigerung gemäß des Einspritzdruckverlaufes 20.2 vorgegeben und variabel gehalten werden.

Gemäß der Auslegung der Querschnittsfläche des Drosselelements 8, welches in der Abströmleitung zum Niederdruckraum 9 gemäß Fig. 1 vorgesehen ist, läßt sich der Einspritzdruckverlauf 20 zwischen Ende der Haupteinspritzphase und Beginn der Nacheinspritzphase gemäß des Doppelpfeiles im Kurvenzug 20 modellieren; je nach Dimensionierung des Drosselquerschnittes am Drosselelement 8 bzw. 29, nimmt der Druck im Düsennadelfederraum 7 schneller oder langsamer ab, wodurch sich der gezeigte Druckverlauf gegen Ende der Haupteinspritzphase einstellt.

Mit Bezugszeichen 21 ist der Verlauf des Düsennadelhubes bezeichnet, der sich ähnlich des Hubwegverlaufes 19 des zweiten Steuerventiles 12 verhält. Einer Öffnungsphase während des Voreinspritzvorganges schließt sich eine Haupteinspritzphase an, deren Beginn je nach eingestelltem Öffnungsdruck früher oder später liegt. Nach Ende der Haupteinspritzung schließt sich die Düsennadel 5 wieder und öffnet nach einer Zeitspanne, um eine Nacheinspritzung von Kraftstoff in den Brennraum freizugeben.

In Fig. 3 ist der sich an der Einspritzdüse einstellende Druck in Abhängigkeit vom Düsennadelhubverlauf dargestellt

Die vornehmbare Beeinflußung des Einspritzdruckverlaufes durch Beaufschlagung des Düsenfederraumes 7 mit unter hohem Druck stehenden Kraftstoff wird zu individuell vorgebbaren sich jeweils an der Einspritzdüse 6 einstellende variable Düsenöffnungsdruck. Hierdurch ergeben sich die entsprechenden Druckverläufe 22.1, 22.2, 22.3 und die dazugehörigen Düsennadelhubverläufe.

Fig. 4 zeigt einen Querschnitt durch das Injektorgehäuse 25 gemäß des in Fig. 6 wiedergegebenen Schnittverlaufes TV-IV.

Im Injektorgehäuse 25, welches eine vorzugsweise zylindrischen Querschnitt aufweist, sind die Steuerbohrung 24 sowie die Hochdruckleitung 3 dargestellt, die benachbart zu den im Injektorgehäuse 25 ebenfalls vorgesehenen Steuerventilen 11 und 12 verlaufen. Durch die geometrische Anordnung läßt sich eine extrem kompakte Bauform im unteren Abschnitt des Injektorgehäuses 25 erzielen. Die Steuerventile 11 bzw. 12 sind von einem Kopplungsraum 15 umgeben, der hier jedoch nur schematisch die beiden Steuerventile 11, 12 miteinander verbindend dargestellt ist.

In der Darstellung gemäß Fig. 5 ist eine vergrößerte Wiedergabe der beiden Steuerventile 11 bzw. 12, eingelassen in das Injektorgehäuse, sowie eine vergrößerte Darstellung eines Ausgleichssystemes an einem der beiden Steuerventile gezeigt.

Oberhalb des nur schematisch ohne das darin enthaltene Federelement dargestellten Düsenfederraumes 7 sind zwei nebeneinander liegende Steuerventile 11, 12 gezeigt. An ihrem oberen Enden sind die beiden Steuerventile 11, 12 mit einem Kopplungsraum 15 miteinander verbunden. Zwischen den beiden Steuerventilen 11 bzw. 12 verläuft die Hochdruckbohrung 3, während die Steuerbohrung 24 aus Gründen der besseren Darstellbarkeit seitlich herausgeklappt wiedergegeben ist. Dem Düsennadelfederraum 7 ist in der Abströmleitung zum Niederdruckraum 9 ein Drosselelement 29 zugeordnet, das mit festem Querschnitt oder auch mit verstellbarem Querschnitt ausgeführt sein kann.

Dem ersten Steuerventil 11 sind Rücklaufleitungen 27 bzw. 28 in den Niederdruckraum 9 zugeordnet, während von der Steuerkammer, die das zweite Steuerventil 12 umgibt, gemäß der Einzelheit Z, ein Bypass 37 in die Steuerbohrung 24 mündet.

Vom zweiten Steuerventil 12 führt die Rücklaufleitung 30 in den Niederdruckraum 9, jedoch gemäß Fig. 5 ohne Zwischenschaltung eines Drosselelementes.

In der Einzelheit Z ist das Ausgleichssystem 34 am zweiten Steuerventil 12 im vergrößerten Maßstab dargestellt Im Steuerteil 33, ausgeführt im Druchmesser d₁ befindet sich eine Bohrung 31, in die ein Ausgleichskolben 32 des Druchmessers d₂ eingelassen ist. Die Bohrung 31 mündet in eine verengte Bohrung 35, die ihrerseits mit einer Querbohrung 36 im Steuerteil 33 in Verbindung steht. Diese Querbohrung 36 mündet an ihren beiden Enden jeweils am unteren Teil der Steuerkammer, die das Steuerteil 33 des zweiten Steuerventiles 12 umgibt. Von der Steuerkammer zweigt ein Bypass 37 ab, der die Steuerkammer mit der Steuerbohrung 24 verbindet, die ihrerseits in den Düsennadelfederraum 7 mündet. Im Bereich des dem Kraftspeicher 14 zugewandten Ende des zweiten Steuerventiles ist das Steuerteil 33 mit einem Durchmesser d₃ ausgeführt. Durch den Ausgleichskolben 32 des Steuerteiles 33, der von oben mit dem Kopplungsraum 15 herrschenden Kraftstoffdruck beaufschlagt ist und die Steuerbohrung 24, sowie den Bypass 37 stellt sich am Steuerteil 33 des zweiten Steuerventiles 12 ein Druckausgleich ein, wenn die Beziehung d₁² - d₃² = d₂² erfüllt ist.

Mittels des Ausgleichssystemes 34 läßt sich das Steuerventil 12 auch unter sehr hohem Druck leicht betätigen. Dadurch ist es möglich, an der Düsennadel 5 durch erhöhten Druck auf der Düsennadelrückseite erhöhten Druck im geschlossenen Zustand der Düsennadel 5 zu halten, für eine eventuelle Nacheinspritzung muß der bereits aufgebaute Druck nicht wieder abgebaut werden, damit ist eine Nacheinspritzung gemäß der Diagramme 21 und 19 nach Fig. 2 gegen Ende der Haupteinspritzung auf höherem Druckniveau nochmals möglich.

Fig. 6 zeigt einen Längsschnitt durch einen Injektor.

Aus dieser Darstellung geht hervor, daß der mittels des Kolbens 2 beaufschlagte Pumpraum 1 in die Hochdruckleitung 3 gemäß Fig. 1 mündet. Die Hochdruckleitung 3 ihrerseits mündet in die die Düsennadel 5 umgebende Steuerkammer 4; die Einspritzdüse 6 ihrerseits mündet in den Brennraum einer Brennkraftmaschine. Die Düsennadel 5 ihrerseits ist durch eine im Düsennadelfederraum 7 dargestellte Druckfeder beaufschlagt. Im Injektorkörper 25 sind die Steuerventile 11 bzw. 12 dargestellt, von denen aus Gründen der Übersichtlichkeit nur eines im Längsschnitt wiedergegeben ist. Die Rücklaufleitungen 27, 28 bzw. 30, ausgehend von den jeweiligen Steuerventilen 11 und 12 münden in einen am Injektor 25 vorgesehenen, sich ringförmig erstreckenden Hohlraum, von dem aus die Rückströmung des Kraftstoffes in den Vorratstank erfolgt.

Durch die Beaufschlagung des Düsennadelfederraumes 7 mit unter hohem Druck stehenden Kraftstoff und der Verhinderung des vorzeitigen Abströmens des Kraftstoffes durch ein Drosselelement 8 bzw. 29 kann eine aktive Steuerung des Düsennadelhubes realisiert werden. Dadurch, daß durch das Ausgleichssystem 34 an dem den Einspritzdruck formenden Steuerventils 12 ein Druckausgleich herbeigeführt werden kann, können auch Nacheinspritzungen bei hohem Druckniveau vorgenommen werden.

Zur Abfolge der Einspritzvorgänge werden die Steuerventile 11 bzw. 12 nacheinander geschaltet, wobei die unterschiedlichen Öffnungsdrücke der Steuerventile 11 bzw. 12 entweder durch unterschiedlich dimensionierte Kraftspeicher 13, 14 beispielsweise in Gestalt von Schraubenfedern - vorgesehen werden können. Alternativ dazu, können bis zum Schließen der Steuerventile 11 bzw. 12 durch diese unterschiedliche Kraftstoffvolumina freigegeben werden, die dann mittels des Aktorkolbens 2 wieder ausgeglichen werden.

## Patentansprüche

1. Einrichtung zum Einspritzen von unter hohem Druck stehenden Kraftstoff in einer Brennkraftmaschine, wobei ein Injektor (25) einen Druckraum (1) umfasst, von welchem eine Hochdruckleitung (3) in eine Steuerkammer (4) einer Düsennadel (5) mündet und im Injektor (25) zwei Steuerventile (11 bzw. 12) enthalten sind, die ablaufseitig mit Bereichen (9) niedrigeren Druckniveaus verbunden sind, **dadurch gekennzeichnet, dass** eines der den Einspritzdruckverlauf (20) formenden Steuerventile (11, 12) ein Druckausgleichssystem (34) enthält, wodurch der Einspritzdruckverlauf (20) durch Änderung des Hubweges (23) der Düsennadel (5) variierbar ist, wobei das Druckausgleichssystem (34) eine Bohrung (31) in einem Steuerteil (33) eines der Steuerventile (11, 12) umfasst und in die Bohrung (31) ein Ausgleichskolben (32) eingelassen ist.

2. Einrichtung zum Einspritzen gemäß Anspruch 1, **dadurch gekennzeichnet, dass** die Ansteuerung der Düsennadel (5) über den Düsennadelfederraum (7) von der Hochdruckleitung (3, 4) entkoppelt ist.

3. Einrichtung zum Einspritzen gemäß Anspruch 2, **dadurch gekennzeichnet, dass** in einem die Düsennadel (5) beaufschlagten Hohlraum (7) ein Drosselelement (8, 29) vorgesehen ist.

4. Einrichtung zum Einspritzen gemäß Anspruch 1, **dadurch gekennzeichnet, dass** an einem der Steuerventile (11 bzw. 12) eine das Steuerteil (33) umgebende Kammer mittels eines Bypass (37) mit der Steuerdruckbohrung (24) in Verbindung steht.

5. Einrichtung zum Einspritzen gemäß Anspruch 4, **dadurch gekennzeichnet, dass** der Ausgleichskolben (32) über den Kopplungsraum (15) druckbeaufschlagt ist und über Bohrungen (35, 36) mit der das Steuerteil (33) umgebenden Kammer verbunden ist.

6. Einrichtung zum Einspritzen gemäß Anspruch 1, **dadurch gekennzeichnet, dass** der Druck am Kopplungsraum (15) oberhalb des Steuerteils (33) des zweiten Steuerventiles (12) dem ablaufseitigen Druck am Steuerteil (33) entspricht.

7. Einrichtung zum Einspritzen gemäß des Anspruchs 2, **dadurch gekennzeichnet, dass** mittels der Ansteuerung der Düsennadel (5) über die Steuerbohrung (24) und den Düsenfederraum (7) eine Hubbewegung der Düsennadel (7) bei hohem Druck herbeigefühtr wird.

8. Einrichtung gemäß Anspruch 1, **dadurch gekennzeichnet, dass** die Steuerventile (11, 12) nacheinander schaltbar sind, wobei unterschiedliche Öffnungsdrücke der Steuerventile (11, 12) durch unterschiedliche Kraftspeicher (13, 14) einstellbar sind.

9. Einrichtung gemäß Anspruch 1, **dadurch gekennzeichnet, dass** die Steuerventile (11, 12) nacheinander schaltbar sind, wobei bis zum Schließen der Ventile (11, 12) unterschiedliche Kraftstoffvolumina gemäß der Beziehung A₂ x h₂ des zweiten Steuerventils > A₁ x h₁ des ersten Steuerventils freigesetzt werden.

## Claims

1. Device for the injection of fuel which is under high pressure in an internal combustion engine, an injector (25) comprising a pressure space (1), from which a high-pressure line (3) issues into a control chamber (4) of a nozzle needle (5), and the injector (25) containing two control valves (11 and 12) which are connected on the outflow side to regions (9) of lower pressure levels, **characterized in that** one of the control valves (11, 12) forming the injection-pressure profile (20) contains a pressure-compensating system (34), with the result that the injection-pressure profile (20) is capable of being varied by a change in the stroke travel (23) of the nozzle needle (5), the pressure-compensating system (34) comprising a bore (31) in a control part (33) of one of the control valves (11, 12) and a compensating piston (32) being admitted into the bore (31).

2. Device for injection according to Claim 1, **characterized in that** the activation of the nozzle needle (5) is uncoupled from the high-pressure line (3, 4) via the nozzle-needle spring space (7).

3. Device for injection according to Claim 2, **characterized in that** a throttle element (8, 29) is provided in a cavity (7) loading the nozzle needle (5).

4. Device for injection according to Claim 1, **characterized in that**, on one of the control valves (11 or 12), a chamber surrounding the control part (33) is connected to the control-pressure bore (24) by means of a bypass (37).

5. Device for injection according to Claim 4, **characterized in that** the compensating piston (32) is loaded with pressure via the coupling space (15) and is connected via bores (35, 36) to the chamber surrounding the control part (33).

6. Device for injection according to Claim 1, **characterized in that** the pressure at the coupling space (15) above the control part (33) of the second control valve (12) corresponds to the outflow-side pressure on the control part (33).

7. Device for injection according to Claim 2, **characterized in that** a stroke movement of the nozzle needle (5) is brought about at high pressure by means of the activation of the nozzle needle (5) via the control bore (24) and the nozzle-spring space (7).

8. Device according to Claim 1, **characterized in that** the control valves (11, 12) are capable of being switched in succession, different opening pressures of the control valves (11, 12) being capable of being set by means of different force accumulators (13, 14).

9. Device according to Claim 1, **characterized in that** the control valves (11, 12) are capable of being switched in succession, and, up to the closing of the valves (11, 12), different fuel volumes are released according to the relation A₂ × h₂ of the second control valve > A₁ × h₁ of the first control valve.

## Revendications

1. Installation d'injection de carburant à haute pression dans un moteur à combustion interne dans laquelle :
un injecteur (25) comprend une chambre de pression (1) à partir de laquelle une conduite haute pression (3) débouche dans la chambre de commande (4) de l'aiguille d'injecteur (5) et l'injecteur (25) comporte deux soupapes de commande (11, 12) dont le côté de sortie est relié à des zones (9) à faible pression,
**caractérisée en ce que**
l'une des soupapes de commande (11, 12) définissant l'évolution de la pression d'injection (20) comporte un système de compensation de pression (34) permettant de modifier la courbe de pression d'injection (20) par modification de la course (23) de l'aiguille d'injecteur (5),
le système de compensation de pression (34) comporte un perçage (31) dans une pièce de commande (33) de l'une des vannes de commande (11, 12) et un piston d'équilibrage (32) est logé dans le perçage (31).

2. Installation d'injection selon la revendication 1,
**caractérisée en ce que**
la commande de l'aiguille d'injecteur (5) est découplée de la conduite haute pression (3, 4) par la chambre de ressort (7) de l'aiguille d'injecteur.

3. Installation d'injection selon la revendication 2,
**caractérisée par**
un élément d'étranglement (8, 29) dans une chambre (7) sollicitant l'aiguille d'injecteur (5).

4. Installation d'injection selon la revendication 1,
**caractérisée en ce qu'**
une chambre entourant la pièce de commande (33) est reliée par une dérivation (37) au perçage de pression de commande (24) au niveau de l'une des soupapes de commande (11, 12).

5. Installation d'injection selon la revendication 4,
**caractérisée en ce que**
le piston de compensation (32) est sollicité en pression par l'intermédiaire de la chambre de couplage (15) et il est relié à la chambre entourant la pièce de commande (33) par les perçages (35, 36).

6. Installation d'injection selon la revendication 1,
**caractérisée en ce que**
la pression de la chambre de couplage (15) au-dessus de la pièce de commande (33) de la seconde soupape de commande (12) correspond à la pression côté sortie de la pièce de commande (33).

7. Installation d'injection selon la revendication 2,
**caractérisée en ce qu'**
un mouvement de déplacement de l'aiguille d'injecteur (5) à haute pression est produit par la commande de l'aiguille d'injecteur (5) par l'intermédiaire du perçage de commande (24) et de la chambre à ressort (7).

8. Installation d'injection selon la revendication 1,
**caractérisée en ce que**
les soupapes de commande (11, 12) sont commutées successivement et des accumulateurs de force (13, 14) différents permettent de régler des pressions d'ouverture différentes des soupapes de commande (11, 12).

9. Installation d'injection selon la revendication 1,
**caractérisée en ce que**
les soupapes de commande (11, 12) peuvent être commutées successivement et jusqu'à la fermeture des soupapes (11, 12), les volumes de carburant différents sont libérés selon la relation A₂ x h₂ de la seconde soupape de commande > A₁ x h₁ de la première soupape de commande.
